# EUROPÄISCHE PATENTSCHRIFT

(11) **EP 1 440 235 B1**
(45) Veröffentlichungstag und Bekanntmachung des Hinweises auf die Patenterteilung: **13.02.2008**
(21) Anmeldenummer: 02774435.8
(22) Anmeldetag: 01.10.2002
(51) Int. Cl.: F02M 55/00, F02M 69/46, F02M 61/14

(54) **BEFESTIGUNGSVORRICHTUNG**
FIXING DEVICE
DISPOSITIF DE FIXATION

(30) Priorität: 24.10.2001 DE 10152421
(43) Veröffentlichungstag der Anmeldung: 28.07.2004
(73) Patentinhaber: ROBERT BOSCH GMBH, 70442 Stuttgart (DE)
(72) Erfinder: BERGER, Werner, 71706 Markgroeningen (DE); MUELLER, Martin, 71696 Moeglingen (DE); GLASER, Andreas, 70372 Stuttgart (DE); HOANG, Anh, Tuan, 71732 Tamm (DE); BUEHNER, Martin, 71522 Backnang (DE); OLIVIER, Cedric, 71640 Ludwigsburg (DE)
(74) Vertreter: Körfer, Thomas
(86) Internationale Anmeldenummer: PCT/DE2002/003715
(87) Internationale Veröffentlichungsnummer: WO 2003/038267

(56) Entgegenhaltungen:
- DE-A- 19 536 441
- DE-A- 19 735 665
- DE-A- 19 949 381
- US-A- 5 074 269
- US-A- 5 501 195
- US-A- 5 577 478
- US-B1- 6 276 339

## Beschreibung

### Stand der Technik

Die Erfindung geht aus von einer Befestigungsvorrichtung zur Befestigung eines Brennstoffeinspritzventils an einem Zylinderkopf einer Brennkraftmaschine sowie zur Verbindung des Brennstoffeinspritzventils mit einer Brennstoffverteilerleitung nach der Gattung des Anspruchs 1.

Es ist bereits aus der DE 29 26 490 C2 eine Befestigungsvorrichtung für ein Brennstoffeinspritzventil zur Befestigung an einem Saugrohr bekannt, bei welcher die axiale Fixierung des Brennstoffeinspritzventils an der Brennstoffverteilerleitung bzw. an einem Stecknippel durch ein Befestigungselement erfolgt, das als U-förmige Sicherungsklammer gestaltet ist, die mit zwei in radialer Richtung federnden Schenkeln versehen ist. Die Sicherungsklammer greift dabei im montierten Zustand durch entsprechende Aussparungen des Stecknippels und ist in eine als Ringnut ausgebildete Ausnehmung in einem Anschlußstutzen des Brennstoffeinspritzventils einrastbar. Das axiale Spiel zwischen den Aussparungen und der Sicherungsklammer sowie zwischen der Ringnut und der Sicherungsklammer soll dabei klein gehalten werden, um eine exakte Fixierung des Brennstoffeinspritzventils ohne Verspannungen der Dichtung zu erreichen.

Nachteilig an der aus der DE 29 26 490 C2 bekannten Befestigungsvorrichtung ist, daß nur in beschränktem Umfang Niederhaltekräfte übertragen werden können. Insbesondere ist es nicht möglich, eine relativ gleichmäßige Niederhaltekraft über eine gewisse axiale Länge zu bewirken, um Lagetoleranzen auszugleichen. Der beschriebene Stand der Technik ist für eine Saugrohreinspritzanalage vorgesehen und bietet daher keine Lösung, wie Lagetoleranzen bei Hochdruckbrennstoffverteilerleitungen ausgeglichen werden können.

Die DE 197 35 665 A1 offenbart eine Brennstoffeinspritzanlage zum direkten Einspritzen von Brennstoff in einen Brennraum einer Brennkraftmaschine, mit zumindest einem Brennstoffeinspritzventil, wobei zwischen der Brennstoff-Einlassöffnung des Brennstoffeinspritzventils und der Brennstoff-Auslassöffnung ein rohrförmiges Zwischenstück vorgesehen ist.

Eine Befestigungsvorrichtung für ein Brennstoffeinspritzventil mit den Merkmalen des Oberbegriffs des Anspruchs 1 ist aus der US 5,501,195 bekannt.

### Vorteile der Erfindung

Die erfindungsgemäße Befestigungsvorrichtung für ein Brennstoffeinspritzventil mit den Merkmalen des unabhängigen Anspruchs 1 hat demgegenüber den Vorteil, daß Lagetoleranzen zwischen Brennstoffeinspritzventil und Brennstoffverteilerleitung, insbesondere axiale Lagetoleranzen, ausgeglichen werden können, indem die Federelemente axial weiter gespannt werden. Durch die Federelemente wird das Brennstoffeinspritzventil mit einer Niederhaltekraft in dem Zylinderkopf niedergehalten, wenn die Brennstoffverteilerleitung an dem Zylinderkopf befestigt wird und zu dem Zylinderkopf gedrückt wird. Die Federelemente werden dabei aus ihrer Ruhelage durch axialen Druck gespannt und üben diesen Druck auf das Brennstoffeinspritzventil als Niederhaltekraft aus.

Weiterhin vorteilhaft kann das Brennstoffeinspritzventil durch die Befestigungsvorrichtung bereits bei der Montage mit. der Brennstoffverteilerleitung verbunden werden und kann bei jeder Demontage die Einheit aus Befestigungsvorrichtung, Brennstoffeinspritzventil und Brennstoffverteilerleitung komplett entnommen werden. Die Federelemente werden dabei auf Zug belastet und die Befestigungsvorrichtung kann das Brennstoffeinspritzventil aus dem Zylinderkopf herausziehen, da die Rastverbindungen, wie auch die Federzungen in der Haltenut auf Druck und Zug Kräfte übertragen.

Vorteilhafterweise entfallen bei der erfindungsgemäßen Befestigungsvorrichtung Schrauben oder Spannpratzen zur Befestigung an der Stirnseite des Zylinderkopfes.

Durch die in den abhängigen Ansprüchen aufgeführten Maßnahmen sind vorteilhafte Weiterbildungen und Verbesserungen der im unabhängigen Anspruch 1 angegebenen Befestigungsvorrichtung möglich.

Von Vorteil ist insbesondere, daß die Rastverbindungen durch Ausnehmungen in einem Abschnitt der Federelemente ausgebildet sind, in die Rasten des Brennstoffeinspritzventils oder der Brennstoffverteilerleitung einsetzbar sind. Diese Ausführung kann durch die radiale Elastizität der Federelemente einrasten und erfordert keinerlei weitere Bauteile.

Die Federelemente können in günstiger Ausführung nach radial außen eine Umfaltung aufweisen. Durch die Gestaltung eines gebogenen Abschnitts der Federelemente können die Federkonstanten auf Druck sowie auf Zug beeinflußt werden.

Die Befestigungsvorrichtung kann aus Kunststoffspritzguß bestehen.

Alternativ ist die Befestigungsvorrichtung aus Federblech und als Stanzteil mit nachfolgendem Formbiegen gefertigt. Dabei können die Federzungen an ihrer der Haltenut zugewandten Seite zumindest in einem Teilbereich soweit axial umgebogen sein, daß beim Einsetzen in die Haltenut eine spielfreie, axial federnde Verklemmung auftritt.

Durch die beiden Alternativen werden kostengünstige Herstellungsverfahren möglich.

Von Vorteil ist weiterhin, daß die Haltenut an dem Brennstoffeinspritzventil und die Rastverbindung an der Brennstoffverteilerleitung ausgeformt ist. Die Befestigung in der Haltenut erfordert die geringere Bauhöhe und ist deshalb günstig an dem Brennstoffeinspritzventil anzubringen.

### Zeichnung

Ausführungsbeispiele der Erfindung sind in den Zeichnungen vereinfacht dargestellt und in der nachfolgenden Beschreibung näher erläutert. Es zeigen:
- Fig. 1: eine perspektivische Ansicht eines Ausführungsbeispiels einer erfindungsgemäßen Befestigungsvorrichtung,
- Fig.2: eine schematische, geschnittene Ansicht des Ausführungsbeispiels der Fig. 1 in der Einbaulage an einem Brennstoffeinspritzventil und einer Brennstoffverteilerleitung,
- Fig.3a: in einem schematischen Detailschnitt eine weitere Ausführungsform einer erfindungsgemäßen Befestigungsvorrichtung,
- Fig.3b: in einem schematischen Detailschnitt eine weitere Ausführungsform einer erfindungsgemäßen Befestigungsvorrichtung, und
- Fig.3c: in einem schematischen Detailschnitt eine weitere Ausführungsform einer erfindungsgemäßen Befestigungsvorrichtung.

### Beschreibung der Ausführungsbeispiele

Fig. 1 zeigt eine perspektivische Ansicht eines Ausführungsbeispiels einer erfindungsgemäßen Befestigungsvorrichtung 1 für ein Brennstoffeinspritzventil zur Befestigung an einer Brennstoffverteilerleitung. An der Befestigungsvorrichtung 1 sind zwei Feder zungen 2 ausgeformt, die zwischen sich eine Öffnungsfläche mit einem maximalen Durchmesser d2 freilassen. Diese Öffnungsfläche ist senkrecht zu einer gedachten Achse 3 orientiert, die identisch ist mit einer Symmetrieachse des Brennstoffeinspritzventils, das hier nicht dargestellt ist.

Die Federzungen 2 weisen einen Spitzenabstand d1 auf, der kleiner ist als der Abstand d2. Die Befestigungsvorrichtung 1 kann über die Federzungen 2, die in eine Haltenut einsetzbar sind, an dem Brennstoffeinspritzventil befestigt werden. Es ist dabei möglich, die Befestigungsvorrichtung 1 seitlich aufzuschieben. In Längsrichtung der Achse 3 besteht dann eine kraftschlüssige Verbindung. An die Federzungen 2 schließen sich im vorliegenden Fall zwei Federelemente 4 an, die in Richtung der Achse 3 sowohl auf Druck, wie auch auf Zug federn können.

In Fig. 1 ist die Befestigungsvorrichtung im entlasteten Zustand dargestellt, in dem keine Kraft auf die Federelemente 4 wirkt. In Anlageabschnitten 5 der Federelemente 4 sind Ausnehmungen 6 angeordnet, in denen beispielsweise die Brennstoffverteilerleitung mit entsprechenden Rasten einrasten kann. Dadurch ist eine kraftschlüssige Verbindung in Längsrichtung der Achse 3 mit der Brennstoffverteilerleitung möglich. Die Federelemente 4 weisen radial in Bezug auf die Achse 3 einen Umfaltungsbereich 7 auf, dessen Umfaltungen im vorliegenden Beispiel eher scharfkantig ausgeführt sind. In einem Kantenbereich 8 sind die Federzungen 2 leicht umgebogen.

Die Federelemente 4 weisen in Bezug auf die Längsrichtung der Achse 3 sowohl eine Federkonstante auf für eine Kraft, die den Abstand der Ausnehmungen 6 gegenüber den Federzungen 2 vergrößern will, als auch eine zweite Federkonstante für eine Kraft, die diesen Abstand zu verringern sucht. Es können somit in einem gewissen Elastizitätsbereich Kräfte zwischen den Aufnahmen 6 und den Federzungen 2 in Richtung der Achse 3 sowohl auf Druck wie auch auf Zug mit einem dazwischenliegenden neutralen Bereich übertragen werden. Fig. 2 zeigt eine schematische, geschnittene Ansicht des Ausführungsbeispiels der Fig. 1 in der Einbaulage für ein Brennstoffeinspritzventil 9, befestigt an einer Brennstoffverteilerleitung 10. Das Brennstoffeinspritzventil 9 ist mit einem Endabschnitt 11 in eine Aufnahmebohrung 12 der Brennstoffverteilerleitung 10 eingesetzt. Ein O-Ring 13, der von einem Stützring 14 gestützt wird, dichtet den Endabschnitt 11 gegen die Aufnahmebohrung 12 ab. Über eine Bohrung 15 läuft der Brennstoff der Aufnahmebohrung 12 zu. Die Befestigungsvorrichtung 1 ist mit ihren Ausnehmungen 6 in Rasten 16 an der Brennstoffverteilerleitung 10 eingeklipst. Die Befestigungsvorrichtung ist dabei in der Schnittebene der durch die Linie 2 und die Achse 3 in Fig. 1 definierten Ebene geschnitten dargestellt. Die Federzungen 2 mit dem Kantenbereich 8, der leicht umgebogen ist, sind in die Haltenut 17 eingesetzt, die an dem Brennstoffeinspritzventil 9 ausgeformt ist. Radial auswärts liegt der jeweilige Umfaltungsbereich 7 der beiden Federelemente 4. Die Teile der Federelemente 4 vor und nach dem Umfaltungsbereich 7 liegen hier nun nicht mehr parallel, da die Brennstoffverteilerleitung 10 eine Druckkraft in Richtung der Fließri-chtung des Brennstoffs auf das Brennstoffeinspritzventil 9 ausübt, die durch die Befestigungsvorrichtung 1 von den Rasten 16 auf die Haltenut 17 übertragen wird. Diese Haltekraft ist die nötige Niederhaltekraft, um das Brennstoffeinspritzventil an einem hier nicht dargestellten Zylinderkopf sicher gegen den Druck eines Brennraums zu halten. Durch die Umbiegung im Kantenbereich 8 wird ein Spiel der Federzungen 2 in der Haltenut 17 verhindert, da sich eine Verklemmung ergibt.

Im Fall einer Demontage kann das Brennstoffeinspritzventil 9 zusammen mit der Brennstoffverteilerleitung 10 demontiert werden. Wenn die Brennstoffverteilerleitung 10 in Gegenrichtung zu der Strömungsrichtung des Brennstoffs in der Zulaufbohrung 15 gezogen wird, so wird jedes Federelement 4 über seinen Ruhepunkt hinweggezogen und übt nun keine Druckkraft auf das Brennstoffeinspritzventil 9 mehr aus. Vielmehr wird eine Zugkraft über die Haltenut 17 auf- das Brennstoffeinspritzventil 9 übertragen und das Brennstoffeinspritzventil 9 von einem Zylinderkopf weggezogen. Es kann somit zusammen mit der Brennstoffverteilerleitung 10 demontiert werden.

Vorteilhafterweise kann jedoch auch die Brennstoffverteilerleitung 10 allein demontiert werden, indem zuvor die Befestigungsvorrichtung 1 entfernt wird. Dies kann erfolgen, indem die Anlagebereiche 5 der Federelemente 4 so weit radial nach außen gespannt werden, daß sie von den Rasten 16 entfernt werden können. Zugleich kann die Befestigungsvorrichtung, insgesamt, hier in der Darstellung nach vorne auf den Betrachter zu, aus der Haltenut 17 herausgezogen werden, indem sich die Federzungen 2 weit genug aufspreizen, daß der Abstand d1 in der Fig. 1 groß genug wird, um über den Durchmesser der Haltenut 17 in ihren Grund gezogen zu werden.

Durch das Ausstanzen der Befestigungsvorrichtung 1 aus Federblech und nachfolgendem Formbiegen kann diese Befestigungsvorrichtung 1 leicht hergestellt werden und durch die Wahl geeigneter Materialien können auch große Niederhaltungskräfte übertragen werden. Dadurch können sonst nötige Bauteile, wie eine Befestigungspratze und Verschraubungsmittel vermieden werden.

Die Fig. 3a, 3b und 3c zeigen in den schematischen Detailschnitten weitere Ausführungsformen der erfindungsgemäßen Befestigungsvorrichtung 1 in der Fig. 1 und der Fig. 2 mit abweichenden Umfaltungsbereichen gegenüber dem Umfaltungsbereich 7 in den Fig. 1 und 2. Die Befestigungsvorrichtung 1 ist dabei jeweils aufgrund der Symmetrie nur für eine Seite dargestellt. Dabei ist der Umfaltungsbereich 18a in Fig. 3a als Rundbogen ausgestaltet. Dadurch wird eine Kerbwirkung im Bereich des Federelements 4 vermieden. Das Biegemoment über den Rundbogen 18a ist relativ gleichmäßig. Fig. 3b zeigt beispielhaft einen spitzwinkligen Umfaltungsbereich 18b. Fig. 3c zeigt schließlich eine mehrfache Umfaltung 18c im Bereich der Federelemente 4.

Die beiden letztgenannten beispielhaften Ausführungsformen ermöglichen eine relativ niedrige Federkonstante.

## Patentansprüche

1. Befestigungsvorrichtung zur wechselseitigen Befestigung eines Brennstoffeinspritzventils (9) an einem Zylinderkopf einer Brennkraftmaschine und des Brennstoffeinspritzventils (9) an einer Brennstoffverteilerleitung (10), wobei die Befestigungsvorrichtung (1) zwei Federzungen (2) aufweist, die in eine Haltenut (17) des Brennstoffeinspritzventils (9) oder der Brennstoffverteilerleitung einsetzbar sind, wobei ein Spitzenabstand (d₁) der Federzungen (2) kleiner ist als der größte Durchmesser (d₂) der von ihnen umschlossenen Öffnungsfläche, und die Federzungen (2), bezogen auf eine Achse (3) des Brennstoffeinspritzventils (9) radial federn,
wobei, zu den Federzungen (2) in axialer Richtung sowohl auf Zug wie auf Druck federnd, zumindest zwei sich an die Federzungen (2) anschließende Federelemente (4) ausgeformt sind, die über eine Rastverbindung mit dem gegenüberliegenden Brennstoffeinspritzventil oder der Brennstoffverteilerleitung (10) axial kraftschlüssig, lösbar verbindbar sind,
**dadurch gekennzeichnet,**
**daß** jedes der zumindest zwei Federelemente (4) nach radial außen eine Umfaltung aufweist.

2. Befestigungsvorrichtung nach Anspruch 1,
**dadurch gekennzeichnet,**
**daß** die Rastverbindungen durch Ausnehmungen (6) in einem Abschnitt (5) der Federelemente (4) ausgebildet sind, in die Rasten (16) des Brennstoffeinspritzventils oder der Brennstoffverteilerleitung (10) einsetzbar sind.

3. Befestigungsvorrichtung nach Anspruch 1,
**dadurch gekennzeichnet,**
**daß** die Umfaltung eine Mehrfachfaltung (18c) ist.

4. Befestigungsvorrichtung nach einem der Ansprüche 1 bis 3,
**dadurch gekennzeichnet,**
**daß** die Befestigungsvorrichtung (1) aus Kunststoffspritzguß besteht.

5. Befestigungsvorrichtung nach einem der Ansprüche 1 bis 4,
**dadurch gekennzeichnet,**
**daß** die Befestigungsvorrichtung (1) aus Federblech besteht und als Stanzteil mit nachfolgendem Formbiegen gefertigt ist.

6. Befestigungsvorrichtung nach Anspruch 5,
**dadurch gekennzeichnet,**
**daß** die Federzungen (2) an ihrer der Haltenut (17) zugewandten Seite zumindest in einem Teilbereich soweit axial umgebogen sind, daß beim Einsetzen in die Haltenut (17) eine spielfreie, axial federnde Verklemmung auftritt.

7. Befestigungsvorrichtung nach einem der Ansprüche 1 bis 6,
**dadurch gekennzeichnet,**
**daß** drei oder mehr Federelemente radial gleichmäßig angeordnet sind.

8. Befestigungsvorrichtung nach einem der Ansprüche 1 bis 7,
**dadurch gekennzeichnet,**
**daß** die Haltenut (17) an dem Brennstoffeinspritzventil (9) und die Rastverbindung an der Brennstoffverteilerleitung (10) ausgeformt ist.

## Claims

1. Fastening device for the reciprocal fastening of a fuel injection valve (9) to a cylinder head of an internal combustion engine and of the fuel injection valve (9) to a fuel distributor line (10), with the fastening device (1) having two spring tongues (2) which can be inserted into a holding groove (17) of the fuel injection valve (9) or of the fuel distributor line, with a tip spacing (d₁) of the spring tongues (2) being smaller than the greatest diameter (d₂) of the opening area which is surrounded by said spring tongues (2), and the spring tongues (2) deflecting radially with respect to an axis (3) of the fuel injection valve (9),
with at least two spring elements (4) being formed which adjoin the spring tongues (2) and which deflect in the axial direction with respect to the spring tongues (2) both under tension and under compression, which spring elements (4) can be connected axially, in a force-fitting, detachable manner, to the opposing fuel injection valve or the fuel distributor line (10) by means of a latching connection,
**characterized**
**in that** each of the at least two spring elements (4) has a radially outwardly folded portion.

2. Fastening device according to Claim 1,
**characterized**
**in that** the latching connections are formed by recesses (6) in a section (5) of the spring elements (4), into which recesses (6) can be inserted catches (16) of the fuel injection valve or of the fuel distributor line (10).

3. Fastening device according to Claim 1,
**characterized**
**in that** the folded portion is a multiple fold (18c).

4. Fastening device according to one of Claims 1 to 3,
**characterized**
**in that** the fastening device (1) is composed of a plastic injection moulding.

5. Fastening device according to one of Claims 1 to 4,
**characterized**
**in that** the fastening device (1) is composed of sheet spring steel and is produced as a punched part with subsequent shaping.

6. Fastening device according to Claim 5,
**characterized**
**in that** the spring tongues (2), at their side facing towards the holding groove (17), are bent over axially at least in a partial region to such an extent that, when inserted into the holding groove (17), a play-free, axially resilient clamping action is generated.

7. Fastening device according to one of Claims 1 to 6,
**characterized**
**in that** three or more spring elements are arranged radially uniformly.

8. Fastening device according to one of Claims 1 to 7,
**characterized**
**in that** the holding groove (17) is formed on the fuel injection valve (9) and the latching connection is formed on the fuel distributor line (10).

## Revendications

1. Dispositif de fixation pour fixer un injecteur de carburant (9) à la fois à une culasse de moteur à combustion interne et (9) a une conduite de distribution de carburant (10),
le dispositif de fixation (2) ayant deux languettes élastiques (2) logées dans une rainure de fixation (17) de l'injecteur (9) ou de la conduite de distribution de carburant,
l'intervalle (d₁) entre les pointes des languettes élastiques (2) étant inférieur au plus grand diamètre (d₂) de la surface de l'ouverture entourée par ces languettes et les languettes (2) sont radialement élastiques par rapport à l'axe (3) de l'injecteur (9),
et pour les languettes élastiques (2), élastiques dans la direction axiale à la fois en traction et en compression, il y a au moins deux éléments de ressort (4) poursuivant les languettes élastiques (2) qui peuvent être reliées de manière amovible par une liaison par enclipsage avec l'injecteur en regard ou la conduite de distribution en carburant (10), par une liaison par la force dans la direction axiale,
**caractérisé en ce que**
chacun au moins des deux éléments de ressort (4) a une partie repliée radialement vers l'extérieur.

2. Dispositif de fixation selon la revendication 1,
**caractérisé en ce que**
les liaisons par enclipsage sont réalisées par des découpes (6) dans un segment (5) des éléments de ressort (4) recevant des organes d'enclipsage (16) de l'injecteur ou de la conduite de distribution de carburant (10).

3. Dispositif de fixation selon la revendication 1,
**caractérisé en ce que**
les parties repliées correspondent à plusieurs parties repliées (18c).

4. Dispositif de fixation selon l'une des revendications 1 à 3,
**caractérisé en ce que**
le dispositif de fixation (1) est en matière plastique injectée.

5. Dispositif de fixation selon l'une des revendications 1 à 4,
**caractérisé en ce que**
le dispositif de fixation (1) en tôle à ressort est fabriqué comme pièce emboutie avec un cintrage de mise en forme.

6. Dispositif de fixation selon la revendication 5,
**caractérisé en ce que**
sur leur côté tourné vers la rainure de fixation (17), dans au moins une zone partielle, les languettes élastiques (2) sont recourbées axialement de façon qu'en venant dans la rainure de fixation (17) elles réalisent un serrage axial sans jeu, élastique.

7. Dispositif de fixation selon l'une des revendications 1 à 6,
**caractérisé par**
trois au moins éléments de ressort répartis régulièrement dans la direction radiale.

8. Dispositif de fixation selon l'une des revendications 1 à 7,
**caractérisé en ce que**
la rainure de fixation (17) est réalisée sur l'injecteur (9) et la liaison d'enclipsage est réalisée sur la conduite de distribution de carburant (10).
